# EUROPÄISCHE PATENTSCHRIFT

(11) **EP 1 155 426 B1**
(45) Veröffentlichungstag und Bekanntmachung des Hinweises auf die Patenterteilung: **07.03.2007**
(21) Anmeldenummer: 00983305.4
(22) Anmeldetag: 13.12.2000
(51) Int. Cl.: H01H 11/00, H01H 21/02

(54) **MODULARE WAHLTASTE**
MODULAR SELECTION BUTTON
TOUCHE DE SELECTION MODULAIRE

(30) Priorität: 23.12.1999 DE 19962291
(43) Veröffentlichungstag der Anmeldung: 21.11.2001
(73) Patentinhaber: Moeller GmbH, 53115 Bonn (DE)
(72) Erfinder: KÜPPER, Wilfried, 53474 Bad Neuenahr-Ahrweiler (DE); HILGERS, Angela, 53347 Alfter (DE)
(86) Internationale Anmeldenummer: PCT/EP2000/012638
(87) Internationale Veröffentlichungsnummer: WO 2001/048769

(56) Entgegenhaltungen:
- DE-A- 3 521 155
- DE-A- 3 541 390
- GB-A- 1 299 727
- US-A- 4 175 220
- US-A- 4 737 608

## Beschreibung

### Technisches Gebiet

Die Erfindung betrifft eine modulare Wahltaste zur Betätigung von Kontaktelementen nach dem Oberbegriff der unabhängigen Ansprüche.

### Stand der Technik

Aus der Druckschrift DE-C2-35 41 390 ist eine derartige Wahltaste mit einer drehbaren Handhabe, einem Übertragungsglied und Anschlägen bekannt. Das im wesentlichen zylindrische Übertragungsglied ist drehfest an die Handhabe gekoppelt, trägt eine in sich geschlossene, axial wirksame Schaltkurve sowie eine Anschlagnase und ist in einem Gehäuse gelagert. Die Anschläge wirken zur Begrenzung des Drehwinkels mit der Anschlagnase zusammen und sind in Anschlagringen ausgebildet, von denen einer austauschbar sowie unverdrehbar im Gehäuse angeordnet ist. Zwischen den Anschlägen ist ein kreisbogenförmiges Bahnsegment vorhanden, das von Anschlagring zu Anschlagring einen unterschiedlichen Winkel umspannt und in das jeweils die Anschlagnase eingreift. Die Schaltkurve ist als abstehende Schulter an der Mantelfläche des Übertragungsgliedes ausgebildet und wirkt mit wenigstens einem Schaltstößel eines Kontaktelementes zusammen. Der Schaltstößel ist im Gehäuse gegen die Wirkung einer Feder axial verschiebbar sowie unverdrehbar angeordnet und bestimmt, den Kontaktstößel des Kontaktelementes zu betätigen. Die Drehrichtung der Handhabe bestimmt, welcher der beiden Schaltstößel verschoben wird. Die durch den jeweiligen Anschlagring begrenzte Verdrehung der Handhabe bestimmt einerseits die Anzahl der möglichen Schaltstellungen, d.h. zwei oder drei Schaltstellungen, und anderseits den Betätigungsmodus, der bei einer Verdrehung um 45° tastend, d.h. monostabil, dagegen bei einer Verdrehung um 90° rastend, d.h. bistabil, ist. Von Nachteil ist, dass zur Veränderung des Betätigungsmodus die Wahltaste anwenderseitig zwecks Austausch des Anschlagringes zu demontieren ist.

### Darstellung der Erfindung

Der Erfindung liegt daher die Aufgabe zugrunde, Änderungen im Betätigungsmodus bei zu erleichtern und die Anzahl der Varianten zu erhöhen.

Ausgehend von einer modularen Wahltaste der eingangs genannten Art wird die Aufgabe erfindungsgemäß durch die kennzeichnenden Merkmale der unabhängigen Ansprüche gelöst, während den abhängigen Ansprüchen vorteilhafte Weiterbildungen der Erfindung zu entnehmen sind.

Bei der ersten erfindungsgemäßen Lösung der Aufgabe bestehen durch die scheibenförmige Ausbildung des Übertragungsgliedes mit rückseitig abstehenden Schaltkurvenelementen und durch Ausbildung der ständig vorhandenen ersten und zweiten sowie die bei Bedarf zu bildenden fünften Anschlagmittel vielfältige Möglichkeiten sowohl für die Art der zu verwendenden Handhaben als auch für die Betätigungsmodi. Als drehbare Handhaben können Knebel, Drehknöpfe oder gleichartig wie diese wirkende Betätigungselemente verwendet werden. Die Wahltaste kann mit zwei oder drei Schaltstellungen und dabei wiederum mit rastendem oder tastendem Betätigungsmodus ausgestattet sein. Ohne die Wahltaste demontieren zu müssen, kann sie in einfacher Weise durch rückseitiges Einschieben oder Entfernen zweiter Anschlagschieber vom rastenden in den tastenden Betätigungsmodus bzw. umgekehrt programmiert werden.

Bei der zweiten erfindungsgemäßen Lösung der Aufgabe bestehen durch die scheibenförmige Ausbildung des Übertragungsgliedes mit rückseitig abstehenden Schaltkurvenelementen und durch Ausbildung der ständig vorhandenen dritten sowie die bei Bedarf zu bildenden vierten oder fünften Anschlagmittel vielfältige Möglichkeiten für die Betätigungsmodi. Als drehbare Handhaben werden mehr oder weniger aufwendige Schlüsselbetätiger verwendet. Die Wahltaste kann mit zwei oder drei Schaltstellungen und dabei wiederum mit rastendem oder tastendem Betätigungsmodus ausgestattet sein. Der rastende Betätigungsmodus kann außerdem dahingehend modifiziert werden, dass der Schlüssel in der verdrehten Position entweder wie in der Ruheposition freigegeben oder festgehalten wird, d.h. in der verdrehten Position entweder abgezogen oder nicht abgezogen werden kann. Ohne die Wahltaste demontieren zu müssen, kann sie in einfacher Weise durch rückseitiges Einschieben, Entfernen oder gegenseitiges Austauschen von ersten oder zweiten Anschlagschiebern vom rastenden in den tastenden Betätigungsmodus bzw. umgekehrt oder bei rastendem Betätigungsmodus von dem Modus mit freigebbarem in den Modus mit festgehaltenem Schlüssel bzw. umgekehrt programmiert werden.

In einer erfindungsgemäßen Weiterbildung der ersten Lösung bestehen durch die scheibenförmige Ausbildung des Übertragungsgliedes mit rückseitig abstehenden Schaltkurvenelementen und durch Ausbildung der ständig vorhandenen ersten bis dritten sowie die bei Bedarf zu bildenden vierten oder fünften Anschlagmittel vielfältige Möglichkeiten sowohl für die Art der zu verwendenden Handhaben als auch für die Betätigungsmodi. Als drehbare Handhaben können Knebel, Drehknöpfe, gleichartig wie diese wirkende Betätigungselemente oder mehr oder weniger aufwendige Schlüsselbetätiger verwendet werden. Die Wahltaste kann mit zwei oder drei Schaltstellungen und dabei wiederum mit rastendem oder tastendem Betätigungsmodus ausgestattet sein. Bei Verwendung eines Schlüsselbetätigers kann der rastende Betätigungsmodus außerdem dahingehend modifiziert werden, dass der Schlüssel in der verdrehten Position entweder wie in der Ruheposition freigegeben oder festgehalten wird, d.h. in der verdrehten Position entweder abgezogen oder nicht abgezogen werden kann. Ohne die Wahltaste demontieren zu müssen, kann sie in einfacher Weise durch rückseitiges Einschieben, Entfernen oder gegenseitiges Austauschen von ersten oder zweiten Anschlagschiebern vom rastenden in den tastenden Betätigungsmodus bzw. umgekehrt oder bei rastendem Betätigungsmodus von dem Modus mit freigebbarem in den Modus mit festgehaltenem Schlüssel bzw. umgekehrt programmiert werden. Die dritte Lösung vereinigt somit in sich alle Merkmale und Vorteile der zweiten und der dritten Lösung.

Die Erfindung ist vorteilhaft dahingehend weiterzubilden, dass leistenartige, mit Rastmitteln versehene erste bzw. zweite Anschlagschieber vorgesehen sind, wobei sich zur Ausbildung der jeweiligen Anschlagflächen der zweite gegenüber dem ersten Anschlagschieber lediglich durch eine Ausklinkung im vorderen Teil unterscheidet.

Die Erfindung ist zweckmäßig dahingehend weiterzubilden, dass jeweils paarweise Schaltstößel und erste, zweite bzw. dritte Anschläge vorgesehen sowie erste oder zweite Anschlagschieber einsetzbar sind. Zweckmäßig erweist sich hierfür bei Ausstattung der Wahltaste mit drei Schaltstellungen die Verwendung eines ersten Übertragungsgliedes mit jeweils spiegelsymmetrischen Paaren von Schaltkurvenelementen und von vierten Gegenanschlägen; dagegen bei Ausstattung der Wahltaste mit zwei Schaltstellungen die Verwendung eines zweiten Übertragungsgliedes mit Paaren von Schaltkurvenelementen und zweiten Gegenanschlägen, deren Paarelemente jeweils diagonal gegenüberstehend und antisymmetrisch, d.h. seitenvertauscht ausgebildet sind.

Eine vorteilhafte Fortbildung besteht in sechsten Anschlagmitteln, um bei Ausstattung der Wahltaste mit zwei Schaltstellungen eine eindeutige Ruheposition zu gewährleisten.

Vorteilhaft sind Knebel, Drehknöpfe oder gleichartige Betätigungselemente über rippen- und schlitzförmige Segmente mit dem Übertragungsglied formschlüssig zu verbinden. Ein weiterer Vorteil ergibt sich hieraus bei zwei Schaltstellungen, indem die Handhabe gegenüber dem Gehäuse in mindestens zwei Eingriffspositionen mit dem Übertragungsglied verbindbar ist. Damit lässt sich beispielsweise wahlweise entweder eine vertikale Ruheposition und eine davon winkelversetzte Verdrehposition oder eine gegenüber der Vertikalen winkelversetzte Ruheposition und eine dagegen symmetrisch winkelversetzte Verdrehposition der Handhabe realisieren.

Die Ausstattung des Übertragungsgliedes mit einem Lichtdurchbruch macht die Wahltaste für die Verwendung mit Leuchtelementen geeignet.

In Verbindung mit einem Schlüsselbetätiger besteht eine weitere vorteilhafte Fortbildung der Erfindung darin, dass das Zylinderschloss durch eine Abdekkung als zusätzlicher Teil des Gehäuses mit diesem unverdrehbar verbunden ist, der mittels des Schlüssels verdrehbare Schlosskern formschlüssig mit dem Übertragungsglied verbunden ist sowie die dritten Anschlagmittel zwischen dem festgelegten Zylinderschloss und dem Übertragungsglied wirken.

### Kurze Beschreibung der Zeichnungen

Weitere Einzelheiten und Vorteile der Erfindung ergeben sich aus dem folgenden, anhand von Figuren erläuterten Ausführungsbeispiel. Es zeigen
Figur 1: die Gesamtheit einer erfindungsgemäßen Wahltaste in perspektivischer, auseinandergezogener Darstellung; und jeweils im Einzelnen aus Fig. 1 in anderer Perspektive und im vergrößerten Maßstab:
Figur 2: das Gehäuse,
Figur 3: den Knebel,
Figur 4: den Schlüsselbetätiger,
Figur 5: das erste Übertragungsglied und
Figur 6: das zweite Übertragungsglied.

### Bester Weg zur Ausführung der Erfindung

In Fig. 1 sind für die Gesamtheit aller drei erfindungsgemäßen Lösungen der modularen Wahltaste die Einzelteile gezeigt, und zwar: ein Knebel 10, ein Drehknopf 11 und ein Schlüsselbetätiger 2 als drehbare Handhabe, ein Frontring 3, ein erstes Übertragungsglied 4, ein zweites Übertragungsglied 5, ein abgewandeltes erstes Übertragungsglied 4', ein abgewandeltes zweites Übertragungsglied 5', ein Gehäuse 6, Schaltstößel 81 mit je einer Druckfeder 82, erste Anschlagschieber 91 und zweite Anschlagschieber 92.

Bei der Wahltaste gemäß der ersten Lösung sind je nach Erfordernis der Knebel 10 oder der Drehknopf 11, der Frontring 3, je nach Erfordernis das erste oder zweite Übertragungsglied 4 bzw. 5, das Gehäuse 6, ein oder zwei Schaltstößel 81 mit ihren Druckfedern 82 und je nach Erfordernis kein, ein oder zwei zweite Anschlagschieber 92 vorhanden.

Bei der Wahltaste gemäß der zweiten Lösung sind der Schlüsselbetätiger 2, der Frontring 3, je nach Erfordernis das abgewandelte erste oder zweite Übertragungsglied 4' bzw. 5', das Gehäuse 6, ein oder zwei Schaltstößel 81 mit ihren Druckfedern 82 und je nach Erfordernis kein, ein oder zwei erste oder zweite Anschlagschieber 91 bzw. 92 vorhanden.

Bei der Wahltaste gemäß der dritten Lösung sind je nach Erfordernis der Knebel 10, der Drehknopf 11 oder der Schlüsselbetätiger 2, der Frontring 3, je nach Erfordernis das erste oder zweite Übertragungsglied 4 bzw. 5 oder das abgewandelte erste oder zweite Übertragungsglied 4' bzw. 5', ein oder zwei Schaltstößel 81 mit ihren Druckfedern 82 und je nach Erfordernis kein, ein oder zwei erste oder zweite Anschlagschieber 91 bzw. 92 vorhanden.

Da sich die drei Lösungen in vielen Merkmalen und Wirkungen gleichen, werden diese nachfolgend für entsprechend zwei oder alle der drei Lösungen gemeinsam beschrieben.

Die beiden Schaltstößel 81 sind rückseitig in das Gehäuse 6 eingeschoben, wobei deren jeweils beiden Außenkanten 83 führend und haltend von jeweils zwei weit beabstandeten Führungsleisten 61 im Inneren des im wesentlichen zylinderförmigen Gehäuses 6 (Fig. 2) umgriffen werden. Die schraubenförmigen Druckfedern 82 stützen sich jeweils zwischen einem ersten Widerlager 84 im Schaltstößel 81 und einem zweiten Widerlager 62 im Gehäuse 6 ab, so dass die Schaltstößel 81 durch die Druckfedern 82 in Richtung Handhabe beaufschlagt sind. Ein im Schaltstößel 81 dem ersten Widerlager 84 gegenüberstehendes drittes Widerlager 85 begrenzt die Bewegung in Richtung Handhabe durch Anschlagen an die Rückseite des zweiten Widerlagers 62. Das scheibenförmige Übertragungsglied 4, 4', 5 oder 5' wird von vorn in das Gehäuse 6 eingesetzt. Nach dem Aufsetzen der Handhabe 10, 11 oder 2 auf das Gehäuse 6 wird der Frontring 3 über die Handhabe 10, 11 oder 2 gestülpt und mittels üblicher Rastelemente vorderseitig am Gehäuse 6 verrastet. Damit ist die Handhabe 10, 11 oder 2 unverlierbar mit dem Gehäuse verbunden, wobei der Knebel 10 bzw. der Drehknopf 11 mit einem rückseitigen Führungskragen 13 verdrehbar, dagegen der Schlüsselbetätiger 2 mit einem rückseitigen Haltekragen 27 unverdrehbar in einer vorderseitigen Führungsrinne 65 des Gehäuses einliegt. Die Anschlagschieber 91 und 92 sind leistenartig ausgebildet und weisen an ihrem hinteren Teil radial abstehende Rastmittel 93 auf, mit denen sie nach Einschieben von hinten zwischen jeweils zwei eng beabstandete Führungsleisten 61 in entsprechende fensterartige Gegenrastmittel 64 des Gehäuses 6 einrasten. Das erste Übertragungsglied 4 und das zweite Übertragungsglied 5 ist mit einem mittigen Lichtdurchbruch 45 bzw. 55 ausgestattet (Fig. 5 und Fig. 6), der die Beleuchtung des Knebels 10 oder des Drehknopfes 11 durch eine rückseitig mit der Wahltaste verbundene Lichtquelle erlaubt. Die Übertragungsglieder 4, 4', 5 und 5' sind randseitig mit ringförmigen Dichtungen 40 ausgestattet, die das Innere der Wahltaste vor eindringender Feuchtigkeit schützen und einen Toleranzausgleich zwischen den beweglichen Teilen schaffen.

Nach Fig. 1 und Fig. 5 bzw. Fig. 6 sind an der Rückseite 41 bzw. 51 des ersten Übertragungsgliedes 4 oder 4' bzw. des zweiten Übertragungsgliedes 5 oder 5' jeweils zwei axial abstehende Schaltkurvenelemente 42 bzw. 52 ausgebildet, die mit vorderseitigen Stirnflächen 86 der Schaltstößel 81 in der Weise zusammenwirken, dass bei Verdrehung des Übertragungsgliedes 4, 4', 5 bzw. 5' aus seiner Ruheposition die Schaltstößel 81 entgegen der Wirkung der Druckfedern 82 nach hinten zur Betätigung von nicht dargestellten Kontaktelementen verschoben werden. Am Knebel 10 und am Drehknopf 11 sind rückseitig gegenüberstehende Rippensegmente 12 ausgebildet (Fig. 3), die beim Aufsetzen des Knebels 10 oder des Drehknopfes 11 in entsprechend ausgebildete, gegenüberstehende Schlitzsegmente 43 an der Vorderseite 44 des ersten Übertragungsgliedes 4 bzw. in Schlitzsegmente 53 an der Vorderseite 54 des zweiten Übertragungsgliedes 5 formschlüssig eingreifen. Dadurch wird eine Drehbewegung vom Knebel 10 oder Drehknopf 11 auf das erste oder zweite Übertragungsglied 4 bzw. 5 übertragen.

Nach Fig. 1 und Fig. 4 besteht der Schlüsselbetätiger 2 aus einem Schlüssel 21 und einem Zylinderschloss 22, das in einer Abdeckung 23 formschlüssig und damit unverdrehbar festgelegt ist. Die Abdeckung 23 weist an ihrem Kragen 27 zwei randseitige Nasen 24 und das Gehäuse 6 entsprechend ausgebildete Nuten 63 am oberen Randbereich auf, mit denen die Abdeckung 23 ihrerseits im Gehäuses 6 lagerichtig montiert wird. Diametral gegenüberstehende, rückseitige Vertiefungen 29 am Kragen 27 gewährleisten im Zusammenwirken mit ersten Anschlägen 66 in der Führungsrinne 65 des Gehäuses 6 die Unverdrehbarkeit der Abdeckung 23 mit dem Zylinderschloss 22 im Gehäuse 6. Der mittels des Schlüssels zu verdrehende Schlosskern 25 weist an seiner Rückseite zwei leistenartige Ausbildungen 26 auf, die beim Aufsetzen des Schlüsselbetätigers 2 auf das Gehäuse 6 in entsprechend ausgebildete Aussparungen 43' bzw. 53' an der Vorderseite 44' bzw. 54' des abgewandelten ersten bzw. zweiten Übertragungsgliedes 4' bzw. 5' formschlüssig eingreifen. Damit wird eine Drehbewegung vom Schlüssel 21 auf das abgewandelte erste bzw. zweite Übertragungsglied 4' bzw. 5' übertragen.

Bei Verwendung des Knebels 10 oder des Drehknopfes 11 als Handhabe kann die Wahltaste mit drei Schaltstellungen ausgestattet sein, und zwar mit einer mittleren Ruheposition und jeweils einer Verdrehposition mit und entgegen dem Uhrzeigersinn. Bei dieser Ausführung wird das in Fig. 1 und Fig. 5 gezeigte erste Übertragungsglied 4 eingesetzt, dessen Schaltkurvenelemente 42 sich symmetrisch in einem spitzen Winkel gegenüberstehen. In der Ruheposition befinden sich die Schaltkurvenelemente 42 in der Mitte zwischen den beiden Schaltstößeln 81. Beim Verdrehen des Knebels 10 bzw. Drehknopfes 11 in die eine oder die andere Richtung beaufschlagt jeweils eines der beiden Schaltkurvenelemente 42 eine jeweils anliegende Schrägfläche 87 der Stirnfläche 86 des zugehörigen Schaltstößels 81 entgegen seiner Druckfeder 82. Wenn keine Anschlagschieber eingeschoben sind, gelangt das jeweilige Schaltkurvenelement 42 mit seiner Kurvenspitze 46 in den Bereich einer Rastvertiefung 88 der Stirnfläche 86 des zugehörigen Schaltstößels 81. Die Wahltaste verbleibt in dieser gerasteten Verdrehposition, bis sie durch bewusste Betätigung aus dieser Position gebracht wird. Zur Begrenzung des Verdrehwinkels in beiden Richtungen sind erste Anschlagmittel vorgesehen. Diese bestehen aus den zwei diametral gegenüberliegenden ersten Anschlägen 66, die nasenförmig und radial nach außen gerichtet in der Führungsrinne 65 des Gehäuses 6 ausgebildet sind, und zwei diametral gegenüberliegenden ersten Gegenanschlägen 14, die als Ringsegmente radial nach innen gerichtet am Führungskragen 13 des Knebels 10 bzw. des Drehknopfes 11 ausgebildet sind, wobei die jeweiligen sowohl radial als auch axial verlaufenden Seitenflächen 67 der ersten Anschläge 66 mit den entsprechenden Seitenflächen 15 der ersten Gegenanschläge 14 zusammenwirken.

Durch Einschieben der zweiten Anschlagschieber 92 in das Gehäuse 6 werden fünfte Anschlagmittel geschaffen, die beim Verdrehen der Wahltaste aus der Ruheposition vor den ersten Anschlagmitteln wirksam sind. Die fünften Anschlagmittel bestehen aus diametral gegenüberstehenden zweiten Anschlagflächen 95, die durch den vorderen Teil der der jeweiligen Verdrehrichtung gegenüberliegenden Schmalseite 98 der ausgebildeten zweiten Anschlagschieber 92 gebildet werden, und zwei vierten Gegenanschlägen 47, die axial abstehend und sich in einem spitzen Winkel symmetrisch gegenüberstehend an der Rückseite 41 des ersten Übertragungsgliedes 4 ausgebildet sind, wobei die zweiten Anschlagflächen 95 mit den sowohl radial als auch axial verlaufenden Kantenflächen 471 der gegenüber den Schaltkurvenelementen 42 winkelversetzten Gegenanschläge 47 zusammenwirken. Damit wird eine Begrenzung des Verdrehwinkels der Wahltaste bewirkt, so dass das jeweilige Schaltkurvenelement 42 mit seiner Kurvenspitze 46 nicht mehr in den Bereich der Rastvertiefung 88 der Stirnfläche 86 des zugehörigen Schaltstößels 81 gelangen kann. Die Wahltaste weist in diesem Falle in beiden Verdrehpositionen den tastenden Betätigungsmodus auf, da sie nach Loslassen der Handhabe 10 oder 11 aus der Verdrehposition selbsttätig durch die Wirkung der Druckfedern 82 und das Zusammenspiel der Schrägflächen 87 der Schaltstößel 81 mit den Schaltkurvenelementen 42 in die Ruheposition zurückkehrt.

Bei Verwendung des Knebels 10 oder des Drehknopfes 11 als Handhabe kann die Wahltaste auch mit zwei Schaltstellungen ausgestattet sein, und zwar mit einer Ruheposition und einer Verdrehposition im Uhrzeigersinn. Bei dieser Ausführung wird das in Fig. 1 und Fig. 6 gezeigte zweite Übertragungsglied 5 eingesetzt, dessen Schaltkurvenelemente 52 sich seitenvertauscht diametral, d.h. um 180° versetzt, gegenüberstehen. In der Ruheposition liegen die Schaltkurvenelemente 52 an der jeweils im Verdrehsinn vorangehenden Schrägfläche 87 der beiden Schaltstößel 81 an. Beim Verdrehen des Knebels 10 bzw. Drehknopfes 11 beaufschlagt jedes der beiden Schaltkurvenelemente 52 die jeweilige Schrägfläche 87 des zugehörigen Schaltstößels 81 entgegen seiner Druckfeder 82. Wenn keine Anschlagschieber eingeschoben sind, gelangt das jeweilige Schaltkurvenelement 52 mit seiner Kurvenspitze 56 in den Bereich der Rastvertiefung 88 der Stirnfläche 86 des zugehörigen Schaltstößels 81. Damit ist die Verdrehposition verrastet. Zur Begrenzung des Verdrehwinkels sind zweite Anschlagmittel vorgesehen. Diese bestehen aus zwei diametral gegenüberliegenden zweiten Anschlägen 68, die im Uhrzeigersinn jeweils als Endfläche zweier diametral im Gehäuse 6 ausgebildeten sektorförmigen Vertiefungen 69 auftreten, und zwei diametral gegenüberliegenden zweiten Gegenanschlägen 59, die axial abstehend und sich diametral gegenüberstehend an der Rückseite 51 des zweiten Übertragungsgliedes 5 ausgebildet und jeweils radial außen vor einem der Schaltkurvenelemente 52 angeordnet sind, wobei die zweiten Anschläge 68 mit den entsprechenden in Verdrehrichtung voranlaufenden Kanten 591 der zweiten Gegenanschläge 59 zusammenwirken. Zur Einnahme der Ruheposition, die durch die Druckfedern 82 und das Zusammenspiel der Schrägflächen 87 der Schaltstößel 81 mit den Schaltkurvenelementen 52 bewirkt wird, ist die Wahltaste mit sechsten Anschlagmitteln ausgestattet. Diese bestehen aus vierten Anschlägen 70, die im Gegenuhrzeigersinn jeweils als Endfläche der sektorförmigen Vertiefungen 69 auftreten, und den zweiten Gegenanschläge 59, wobei die vierten Anschläge 70 mit den entsprechenden nachlaufenden Kanten 592 der zweiten Gegenanschläge 59 zusammenwirken.

Zur Realisierung des tastenden Betriebsmödus werden durch Einschieben eines zweiten Anschlagschiebers 92 in das Gehäuse 6 wieder fünfte Anschlagmittel geschaffen, die beim Verdrehen der Wahltaste aus der Ruheposition vor den zweiten Anschlagmitteln zur Wirkung kommen. Die fünften Anschlagmittel bestehen in diesem Falle aus der zweiten Anschlagfläche 95 an dem alleinigen zweiten Anschlagschieber 92 und einem vierten Gegenanschlag 57, der axial abstehend an der Rückseite 51 des zweiten Übertragungsgliedes 5 ausgebildet ist, wobei die zweite Anschlagfläche 95 mit der sowohl radial als auch axial verlaufenden Kantenfläche 571 des gegenüber den Schaltkurvenelementen 52 winkelversetzten Gegenanschlages 57 zusammenwirken. Damit wird eine Begrenzung des Verdrehwinkels der Wahltaste bewirkt, so dass die Schaltkurvenelemente 52 mit ihren Kurvenspitze 56 nicht mehr in den Bereich der Rastvertiefungen 88 der Stirnflächen 86 der Schaltstößel 81 gelangen können.

Der Knebel 10 ist mit einer Anzahl von Rippensegmenten 12 ausgestattet, die größer ist als die Anzahl der Schlitzsegmente 53 am zweiten Übertragungsglied 5. Dadurch kann der Knebel 10 wahlweise in zwei verschiedenen Eingriffspositionen mit dem ersten Übertragungsglied 5 gebracht werden. Bei waagerechter Einbaulage einer mit zwei Schaltstellungen ausgestatteten Wahltaste nimmt der Knebel 10 bei der einen Eingriffsposition eine vertikale Ruheposition (0°) und eine davon winkelversetzte Verdrehposition (beispielsweise +30°), dagegen bei der anderen Eingriffsposition eine gegenüber der Vertikalen winkelversetzte Ruheposition (beispielsweise -15°) und eine dazu symmetrisch winkelversetzte Verdrehposition (beispielsweise +15°) ein.

Bei Verwendung des Schlüsselbetätigers 2 als Handhabe kann die Wahltaste wiederum mit drei Schaltstellungen ausgestattet sei. Bei dieser Ausführung wird das in Fig. 1 gezeigte abgewandelte erste Übertragungsglied 4' eingesetzt, dessen Schaltkurvenelemente 42 sowie vierte Gegenanschläge 47 identisch wie bei dem oben beschriebenen ersten Übertragungsglied 4 ausgebildet sind. Ohne Rastschieber wird wiederum der rastende Betätigungsmodus realisiert, wobei hier der volle Verdrehwinkel erreicht wird, was die Freigabe bzw. das Abziehen des Schlüssels 21 in den Verdrehpositionen erlaubt. Zur Bemessung des vollen Verdrehwinkels in beide Richtungen sind dritte Anschlagmittel vorgesehen. Diese bestehen aus zwei diametral gegenüberstehenden dritten Anschlägen 28, die als Ringsegmente und axial gerichtet an der Rückseite des feststehenden Zylinderschloss 22 ausgebildet sind, und zwei diametral gegenüberliegenden dritten Gegenanschlägen 48', die nasenförmig und radial nach innen gerichtet an der Vorderseite 44' des abgewandelten ersten Übertragungsgliedes 4' ausgebildet sind, wobei entsprechende radial als auch axial verlaufende Seitenflächen 281 der dritten Anschläge 28 mit entsprechenden Seitenflächen 481' der dritten Gegenanschläge 48' zusammenwirken.

Die vierten Gegenschläge 47 des ersten abgewandelten Übertragungsgliedes 4' bilden zusammen mit den zweiten Anschlagflächen 95 der ins Gehäuse 6 eingeschobenen zweiten Anschlagschieber 92 in diesem Falle die fünften Anschlagmittel zur Realisierung des tastenden Betätigungsmodus. Durch den eingeschränkten Verdrehwinkel ist in den Verdrehpositionen ein Abziehen des Schlüssels 21 nicht möglich.

Durch Einschieben der ersten Anschlagschieber 91 anstelle der zweiten Anschlagschieber 92 werden vierte Anschlagmittel geschaffen, die beim Verdrehen des Schlüsselbetätigers 2 aus der Ruheposition in Verdrehrichtung noch vor den dritten Anschlagmitteln, aber nach den vorstehend beschriebenen fünften Anschlagmitteln wirksam sind. Dadurch wird zwar wiederum ein rastender Betätigungsmodus realisiert, jedoch kann auch hier wegen des noch eingeschränkten Verdrehwinkels der Schlüssel 21 in der Verdrehposition nicht abgezogen werden, da er durch das Nichterreichen des vollen Verdrehwinkels im Zylinderschloss 22 festgehalten wird. Die vierten Anschlagmittel bestehen aus den gegenüberstehenden ersten Anschlagflächen 94, die durch die jeweils hintere Fläche einer Ausklinkung 97, die sich am vorderen Teil der der jeweiligen Verdrehrichtung gegenüberliegenden Schmalseite 96 der ersten Anschlagschieber 91 befindet, gebildet werden, und den vierten Gegenanschlägen 47 des abgewandelten ersten Übertragungsgliedes 4'. Die beiden Anschlagschieber 91 sind spiegelsymmetrisch bezüglich ihrer Schmalseiten 96 als Symmetrieachse ausgebildet und unterscheiden sich von den zweiten Anschlagschiebern 92 im wesentlichen durch die Ausklinkungen 97. Einer der beiden ersten Anschlagschieber 91 ist am hinteren Teil mit einer ersten Einkerbung 99 kodiert, die mit einer zweiten Einkerbung 71 unterhalb eines der Gegenrastmittel 64 im Gehäuse 6 korrespondiert, um jeden der beiden spiegelsymmetrischen ersten Anschlagschieber 91 an die richtige Stelle des Gehäuses 6 platzieren zu können.

Bei Verwendung des Schlüsselbetätigers 2 als Handhabe kann die Wahltaste auch mit zwei Schaltstellungen ausgestattet sein. Bei dieser Ausführung wird das in Fig. 1 gezeigte abgewandelte zweite Übertragungsglied 5' eingesetzt, dessen Schaltkurvenelemente 52, zweite Gegenanschläge 59 und vierter Gegenanschlag 57 identisch wie bei dem oben beschriebenen zweiten Übertragungsglied 4 ausgebildet sind. In der Verdrehposition wird der Schlüssel 21 ohne eingeschobenem Rastschieber wiederum freigegeben. Die Bewegung bei rastender Verdrehposition und bei freigebbarem Schlüssel 21 wird wiederum begrenzt durch die dritten Anschlagmittel, die aus den am Zylinderschloss 22 vorhandenen dritten Anschlägen 28 und aus an der Vorderseite 54' des abgewandelten zweiten Übertragungsgliedes 5' ausgebildeten dritten Gegenanschlägen 58', die den dritten Gegenanschlägen 48' des abgewandelten ersten Übertragungsgliedes 4' entsprechen, gebildet werden. Die Begrenzung in der Ruheposition wird auch hier durch die sechsten Anschlagmittel aus den vierten Anschlägen 70 im Gehäuse 6 und den zweiten Gegenanschlägen 59 bewirkt.

Durch Einschieben nur eines ersten Anschlagschiebers 91 in das Gehäuse 6 werden im Zusammenwirken mit dem vierten Gegenanschlag 57 des abgewandelten zweiten Übertragungsgliedes 5' wiederum die vierten Anschlagmittel geschaffen, die im Zusammenwirken mit dem Zylinderschloss 22 den Schlüssel 21 in der verrasteten Verdrehposition festhalten.

Die Begrenzung der Verdrehbewegung bei tastendem Betätigungsmodus erfolgt auch hier durch die fünften Anschlagmittel aus dem alleinigen zweiten Anschlagschieber 92 und dem vierten Gegenanschlag 57.

Die vorliegende Erfindung ist nicht auf die vorstehend beschriebenen Ausführungsformen beschränkt, sondern umfasst auch alle im Sinne der Erfindung gleichwirkenden Ausführungsformen. Statt der beschriebenen Handhaben können auch eine andere, gleichwirkende Handhaben verwendet werden, z.B. ein stirnseitig entsprechend geformter Betätigungsstab, der von vorn direkt in Eingriff mit den Aussparungen 43' bzw. 53' des abgewandelten ersten oder zweiten Übertragungsgliedes 4' bzw. 5' gebracht und daraus wieder entfernt werden kann. Es ist auch möglich, dass bei Ausstattung der Wahltaste mit drei Schaltstellungen nur ein erster Anschlagschieber 91 allein, ein zweiter Anschlagschieber 92 allein oder ein erster und ein zweiter Anschlagschieber 91 und 92 zusammen verwendet werden, um nur in einer der entsprechenden Verdrehrichtung den rastenden oder tastenden Betätigungsmodus, gegebenenfalls mit freigebbarem oder festgehaltenem Schlüssel zu realisieren. Es lässt sich die Ausführung der Erfindung für bestimmte Anwendungen durch die Verwendung nur eines einzigen Schaltstößels 81 vereinfachen. Eine Vereinfachung zu Lasten der Zuverlässigkeit kann auch dadurch gegeben sein, dass jeweils nur ein erster, zweiter und dritter Anschlag 66, 68 bzw. 28 ausgebildet ist.

### Bezugszeichenliste

- 10: Knebel
- 11: Drehknopf
- 12: Rippensegmente
- 13: Führungskragen
- 14: erster Gegenanschlag
- 15: Seitenfläche
- 2: Schlüsselbetätiger
- 21: Schlüssel
- 22: Zylinderschloss
- 23: Abdeckung
- 24: Nasen
- 25: Schlosskern
- 26: Ausbildungen
- 27: Haltekragen
- 28: dritter Anschlag
- 281: Seitenfläche
- 29: Vertiefung
- 3: Frontring
- 4: erstes Übertragungsglied
- 40: Dichtungen
- 41: Rückseite
- 42: Schaltkurvenelemente
- 43: Schlitzsegmente
- 44: Vorderseite
- 45: Lichtdurchbruch
- 46: Kurvenspitze
- 47: vierter Gegenanschlag
- 471: Kantenfläche
- 4': abgewandeltes erstes Übertragungsglied
- 43': Aussparungen
- 44': Vorderseite
- 48': dritter Gegenanschlag
- 481': Seitenfläche
- 5: zweites Übertragungsglied
- 51: Rückseite
- 52: Schaltkurvenelemente
- 53: Schlitzsegmente
- 54: Vorderseite
- 55: Lichtdurchbruch
- 56: Kurvenspitze
- 57: vierter Gegenanschlag
- 571: Kantenfläche
- 59: zweiter Gegenanschlag
- 591: voranlaufende Kante
- 592: nachlaufende Kante
- 5': abgewandeltes zweites Übertragungsglied
- 53': Aussparungen
- 54': Vorderseite
- 58': dritter Gegenanschlag
- 6: Gehäuse
- 61: Führungsleisten
- 62: zweites Widerlager
- 63: Nuten
- 64: Gegenrastmittel
- 65: Führungsrinne
- 66: erster Anschlag
- 67: Seitenfläche
- 68: zweiter Anschlag
- 69: Vertiefung
- 70: vierter Anschlag
- 71: zweite Einkerbung
- 81: Schaltstößel
- 82: Druckfeder
- 83: Außenkanten
- 84: erstes Widerlager
- 85: drittes Widerlager
- 86: Stirnfläche
- 87: Schrägfläche
- 88: Rastvertiefung
- 91: erster Anschlagschieber
- 92: zweiter Anschlagschieber
- 93: Rastmittel
- 94: erste Anschlagfläche
- 95: zweite Anschlagfläche
- 96: Schmalseite
- 97: Ausklinkung
- 98: Schmalseite
- 99: erste Einkerbung

## Patentansprüche

1. Modulare Wahltaste zur Betätigung von Kontaktelementen mit
1 einem Gehäuse (6);
2 einem Knebel (10), einem Drehknopf (11) oder dergleichen als drehbare Handhabe;
3 einem drehfest an die Handhabe (10; 11) gekoppelten und im Gehäuse (6) gelagerten Übertragungsglied (4; 5), das eine axial wirksame Schaltkurve trägt;
4 Anschlagmittel aus bezüglich des Gehäuses (6) feststehenden Anschlägen und mit der Handhabe (10; 11) verdrehbaren Gegenanschlägen zur Begrenzung des Verdrehwinkels der Handhabe (10; 11);
5 wenigstens einem im Gehäuse (6) unverdrehbar und gegen Federmittel (82) axial verschieblich gelagerten Schaltstößel (81), der nach vorn über eine symmetrisch ausgebildete Stirnfläche (86) mit der Schaltkurve zusammenwirkt, wobei die Schaltkurve und die Stirnfläche (86) so ausgebildet sind, dass beim Erreichen eines bestimmten Verdrehwinkels gegenüber der Ruhestellung das Übertragungsglied (4; 5) am Schaltstößel (81) verrastet;
**dadurch gekennzeichnet, dass**
3.1 das Übertragungsglied (4; 5) scheibenförmig ausgebildet ist und an der Rückseite (41; 51) axial abstehende Schaltkurvenelemente (42; 52) trägt;
4.1 als Anschlagmittel bei gegenüber der Ruheposition rastender Verdrehposition für die jeweilige Drehrichtung wirken:
4.1.1.1 bei drei Schaltstellungen: erste Anschlagmittel aus einem ersten Anschlag (66) im Gehäuse (6) und einem ersten Gegenanschlag (14) in der Handhabe (10; 11),
4.1.1.2 dagegen bei zwei Schaltstellungen: zweite Anschlagmittel aus einem zweiten Anschlag (68) im Gehäuse (6) und einem zweiten Gegenanschlag (59) am Übertragungsglied (5);
4.2 als Anschlagmittel bei gegenüber der Ruheposition tastender Verdrehposition für die jeweilige Drehrichtung wirken: fünfte Anschlagmittel aus einem in das Gehäuse (6) rastbar einzuschiebenden zweiten Anschlagschieber (92) und einem vierten Gegenanschlag (47; 57) am Übertragungsglied (4; 5), wobei in Verdrehrichtung der Winkelabstand zwischen der maßgeblichen zweiten Anschlagfläche (95) des zweiten Anschlagschiebers (92) und dem vierten Gegenanschlag (47; 57) kleiner als der Winkelabstand zwischen den ersten bzw. zweiten Anschlagmitteln (66, 14; 68, 59) ist.

2. Modulare Wahltaste zur Betätigung von Kontaktelementen mit
1 einem Gehäuse (6);
2 einer drehbaren Handhabe (2);
3 einem drehfest an die Handhabe (2) gekoppelten und im Gehäuse (6) gelagerten Übertragungsglied (4'; 5'), das eine axial wirksame Schaltkurve trägt;
4 Anschlagmittel aus bezüglich des Gehäuses (6) feststehenden Anschlägen und mit der Handhabe (2) verdrehbaren Gegenanschlägen zur Begrenzung des Verdrehwinkels der Handhabe (2);
5 wenigstens einem im Gehäuse (6) unverdrehbar und gegen Federmittel (82) axial verschieblich gelagerten Schaltstößel (81), der nach vorn über eine symmetrisch ausgebildete Stirnfläche (86) mit der Schaltkurve zusammenwirkt, wobei die Schaltkurve und die Stirnfläche (86) so ausgebildet sind, dass beim Erreichen eines bestimmten Verdrehwinkels gegenüber der Ruhestellung das Übertragungsglied (4'; 5') am Schaltstößel (81) verrastet;
**dadurch gekennzeichnet, dass**
2.1 die Handhabe ein Schlüsselbetätiger (2) ist;
3.1 das Übertragungsglied (4'; 5') scheibenförmig ausgebildet ist und an der Rückseite (41; 51) axial abstehende Schaltkurvenelemente (42; 52) trägt;
4.1 als Anschlagmittel bei gegenüber der Ruheposition rastender Verdrehposition für die jeweilige Drehrichtung wirken:
4.1.2.1 bei in der Verdrehposition freigebbarem Schlüssel (21): dritte Anschlagmittel aus einem gegenüber dem Gehäuse (6) feststehenden, dritten Anschlag (28) und einem dritten Gegenanschlag (48'; 58') am Übertragungsglied (4'; 5'),
4.1.2.2 dagegen bei in der Verdrehposition festgehaltenem Schlüssel (21): vierte Anschlagmittel aus einem von hinten in das rückseitig offene Gehäuse (6) rastbar einzuschiebenden ersten Anschlagschieber (91) und einem vierten Gegenanschlag (47; 57) am Übertragungsglied (4'; 5'), wobei in Verdrehrichtung der Winkelabstand zwischen der maßgeblichen erste Anschlagfläche (94) des ersten Anschlagschiebers (91) und dem vierten Gegenanschlag (47; 57) etwas kleiner als der Winkelabstand zwischen den dritten Anschlagmitteln (28, 48'; 28, 58') ist;
4.2 als Anschlagmittel bei gegenüber der Ruheposition tastender Verdrehposition für die jeweilige Drehrichtung wirken: fünfte Anschlagmittel aus einem in das Gehäuse (6) anstelle des ersten Anschlagschiebers (91) rastbar einzuschiebenden zweiten Anschlagschieber (92) und dem vierten Gegenanschlag (47; 57) am Übertragungsglied (4'; 5'), wobei die maßgebliche zweite Anschlagfläche (95) des zweiten Anschlagschiebers (92) in Verdrehrichtung vor der ersten Anschlagfläche (94) des ersten Anschlagschiebers (91) positioniert ist.

3. Modulare Wahltaste nach Anspruch 1, **dadurch gekennzeichnet, dass**
4.1 als Anschlagmittel bei gegenüber der Ruheposition rastender Verdrehposition für die jeweilige Drehrichtung wirken:
4.1.2 bei einem Schlüsselbetätiger (2) als Handhabe,
4.1.2.1 und bei in der Verdrehposition freigebbarem Schlüssel (21): dritte Anschlagmittel aus einem gegenüber dem Gehäuse (6) feststehenden, dritten Anschlag (28) und einem dritten Gegenanschlag (48'; 58') am Übertragungsglied (4'; 5'),
4.1.2.2 dagegen bei in der Verdrehposition festgehaltenem Schlüssel (21): vierte Anschlagmittel aus einem von hinten in das rückseitig offene Gehäuse (6) rastbar einzuschiebenden ersten Anschlagschieber (91) und einem vierten Gegenanschlag (47; 57) am Übertragungsglied (4'; 5'), wobei in Verdrehrichtung der Winkelabstand zwischen der maßgeblichen erste Anschlagfläche (94) des ersten Anschlagschiebers (91) und dem vierten Gegenanschlag (47; 57) etwas kleiner als der Winkelabstand zwischen den dritten Anschlagmitteln (28, 48'; 28, 58') ist;
4.2 als Anschlagmittel bei gegenüber der Ruheposition tastender Verdrehposition für die jeweilige Drehrichtung wirken: fünfte Anschlagmittel aus einem in das Gehäuse (6) anstelle des ersten Anschlagschiebers (91) rastbar einzuschiebenden zweiten Anschlagschieber (92) und dem vierten Gegenanschlag (47; 57) am Übertragungsglied (4; 4'; 5; 5'), wobei die maßgebliche zweite Anschlagfläche (95) des zweiten Anschlagschiebers (92) in Verdrehrichtung vor der ersten Anschlagfläche (94) des ersten Anschlagschiebers (91) positioniert ist.

4. Modulare Wahltaste nach Anspruch 1, **dadurch gekennzeichnet, dass** der zweite Anschlagschieber (92) leistenartig ausgebildet ist, sein vorderer Teil an der Schmalseite (98) gegenüber der Verdrehrichtung der Handhabe (10; 11) mit der Anschlagfläche (95) versehen ist und an seinem hinteren Teil Rastmittel (93) zum Einrasten in entsprechende Gegenrastmittel (64) des Gehäuses (6) aufweist.

5. Modulare Wahltaste nach Anspruch 2 oder 3, **dadurch gekennzeichnet, dass** die ersten und zweiten Anschlagschieber (91; 92) leistenartig ausgebildet sind, ihr vorderer Teil an der Schmalseite (96; 98) gegenüber der Verdrehrichtung der Handhabe (10; 11; 2) mit der Anschlagfläche (94; 95) versehen sind und an ihrem hinteren Teil Rastmittel (93) zum Einrasten in entsprechende Gegenrastmittel (64) des Gehäuses (6) aufweisen und dass der erste Anschlagschieber (91) gegenüber dem zweiten Anschlagschieber (92) im vorderen Teil zur Ausbildung der ersten Anschlagfläche (94) mit einer Ausklinkung (97) versehen ist.

6. Modulare Wahltaste nach Anspruch 1, **dadurch gekennzeichnet, dass** im Gehäuse (6) jeweils diametral gegenüberliegend zwei gleiche Schaltstößel (81) geführt, zwei gleiche erste sowie zweite Anschläge (66; 68) ausgebildet und zwei gleiche Gegenrastmittel (64) für die zweiten Anschlagschieber (92) ausgebildet sind.

7. Modulare Wahltaste nach Anspruch 2, **dadurch gekennzeichnet, dass** im Gehäuse (6) jeweils diametral gegenüberliegend zwei gleiche Schaltstößel (81) geführt, zwei gleiche dritte Anschläge (28) ausgebildet und zwei gleiche Gegenrastmittel (64) für die ersten und zweiten Anschlagschieber (91; 92) ausgebildet sind.

8. Modulare Wahltaste nach Anspruch 3, **dadurch gekennzeichnet, dass** im Gehäuse (6) jeweils diametral gegenüberliegend zwei gleiche Schaltstößel (81) geführt, zwei gleiche erste, zweite sowie dritte Anschläge (66; 68; 28) ausgebildet und zwei gleiche Gegenrastmittel (64) für die ersten und zweiten Anschlagschieber (91; 92) ausgebildet sind.

9. Modulare Wahltaste nach einem der Ansprüche 6 bis 8, **dadurch gekennzeichnet, dass** für drei Schaltstellungen ein erstes Übertragungsglied (4; 4') vorgesehen ist, an dessen Rückseite (41) beide Schaltkurvenelemente (42) und dagegen winkelversetzt beide vierten, axial abstehenden Gegenanschläge (47) jeweils zueinander um einen spitzen Winkel symmetrisch versetzt ausgebildet sind.

10. Modulare Wahltaste nach einem der Ansprüche 6 bis 8, **dadurch gekennzeichnet, dass** für zwei Schaltstellungen ein zweites Übertragungsglied (5; 5') vorgesehen ist, an dessen Rückseite (51) beide Schaltkurvenelemente (52) und beide zweiten, axial abstehenden Gegenanschläge (59) jeweils zueinander um 180° versetzt ausgebildet sind.

11. Modulare Wahltaste nach vorstehendem Anspruch, **dadurch gekennzeichnet, dass** für die Ruheposition sechste Anschlagmittel aus zwei diametral gegenüberliegenden vierten Anschlägen (70) im Gehäuse (6) und den zweiten Gegenanschlägen (59) vorgesehen sind.

12. Modulare Wahltaste nach Anspruch 1 oder 3, **dadurch gekennzeichnet, dass** an der als Knebel (10), Drehknopf (11) oder dergleichen ausgebildeten Handhabe rückseitig ausgebildete Rippensegmente (12) mit vorderseitig am Übertragungsglied (4; 5) ausgebildeten Schlitzsegmenten (43; 53) formschlüssig ineinander greifen.

13. Modulare Wahltaste nach Anspruch 12, **dadurch gekennzeichnet, dass** mindestens zwei gegeneinander winkelversetzte Eingriffspositionen der Handhabe (10; 11) zum zweiten Übertragungsglied (4; 5) bestehen.

14. Modulare Wahltaste nach Anspruch 1 oder 3, **dadurch gekennzeichnet, dass** das Übertragungsglied (4; 5) mit einem Lichtdurchbruch (45; 55) versehen ist.

15. Modulare Wahltaste nach Anspruch 2 oder 3, **dadurch gekennzeichnet, dass** ein Zylinderschloss (22) des Schlüsselbetätigers (2) mittels einer Abdeckung (23) unverdrehbar mit dem Gehäuse (6) verbunden ist, dass rückseitige leistenartige Ausbildungen (26) am verdrehbaren Schlosskern (25) formschlüssig in vorderseitige Aussparungen (43'; 53') des Übertragungsgliedes (4'; 5') eingreifen, dass der dritte Anschlag (28) rückseitig am Zylinderschloss (22) und der dritte Gegenanschlag (48'; 58') vorderseitig am Übertragungsglied (4'; 5') ausgebildet ist.

## Claims

1. Modular selection button for operating contact elements comprising
1 a housing (6);
2 a toggle (10), a knob (11) or such like as rotatable handle;
3 a transfer element (4; 5), carrying an axially effective index cam, connected torque-proof to the handle (10; 11) and supported in the housing (6);
4 limiting devices consisting of stops, which are stationary in relation to, the housing (6) and counter stops which can be turned with the handle (10; 11) to restrict the angle of rotation of the handle (10; 11);
5 at least one switch tappet (81) supported non-rotatably in the housing (6) and axially movable in relation to the spring devices (82), which tappet interacts towards the front with the index cam via a symmetrically shaped face (86), wherein the index cam and the face (86) are designed in such a way that when a certain angle of rotation is reached vis-à-vis the home position, the transfer element (4; 5) catches on the switch tappet (81);
**characterised in that**
3.1 the transfer element (4; 5) is made disc-shaped and carries on the back (41; 51) axially protruding index-cam elements (42; 52);
4.1 acting as limiting devices, in the case of locking rotational position in relation to the home position, for the direction of rotation concerned:
4.1.1.1 with three switch positions: first limiting devices consisting of a first stop (66) in the housing (6) and a first counter stop (14) in the handle (10; 11),
4.1.1.2 in contrast to two switch positions: second limiting devices consisting of a second stop (68) in the housing (6) and a second counter stop (59) on the transfer element (5);
4.2 acting as limiting devices, in the case of non-locking rotational position in relation to the home position, for the direction of rotation concerned: fifth limiting devices consisting of a second stop slide (92) to be pushed to lock into the housing (6) and a fourth counter stop (47; 57) on the transfer element (4; 5), wherein in direction of rotation the angular separation between the decisive second stop area (95) of the second stop slide (92) and the fourth counter stop (47; 57) is smaller than the angular separation between the first and the second limiting devices (66, 14; 68, 59) respectively.

2. Modular selector button for operating contact elements, comprising
1 a housing (6);
2 a rotatable handle (2);
3 a transfer element (4'; 5') carrying an axially effective index cam, connected torque-proof to the handle (2) and supported in the housing (6);
4 limiting devices consisting of stops which are stationary in relation to the housing (6) and with counter stops that can be turned with the handle (2) to restrict the angle of rotation of the handle (2);
5 at least one switch tappet (81) supported non-rotatably in the housing (6) and axially movable in relation to the spring devices (82), which tappet interacts towards the front with the index cam via a symmetrically shaped face (86), wherein the index cam and the face (86) are designed in such a way that when a certain angle of rotation is reached vis-à-vis the home position, the transfer element (4'; 5') catches on the switch tappet (81);
**characterised in that**
2.1 the handle consists of a key actuator (2);
3.1 the transfer element (4'; 5') is shaped like a disc and carries on the back (41; 51) axially protruding index-cam elements (42; 52);
4.1 acting as limiting devices, in the case of locking rotational position in relation to the home position, for the direction of rotation concerned:
4.1.2.1 in the case of the key (21) releasable in rotational position: third limiting devices consisting of a third stop (28) stationary vis-à-vis the housing (6) and a third counter stop (48'; 58') on the transfer element (4'; 5').
4.1.2.2 in contrast to the case of the key (21) being held in the rotational position: fourth limiting devices consisting of a first stop slide (91) to be pushed to lock into the open back of the housing (6) and a fourth counter stop (47; 57) on the transfer element (4'; 5'), wherein in direction of rotation the angular separation between the decisive first stop area (94) of the first stop slide (91) and the fourth counter stop (47; 57) is a little smaller than the angular separation between the third limiting devices (28, 48'; 28, 58');
4.2 acting as limiting devices, in the case of non-locking rotational position in relation to the home position, for the direction of rotation concerned: fifth limiting devices consisting, instead of the first stop slide (91), of a second stop slide (92) to be pushed to lock into the housing (6) and the fourth counter stop (47; 57) on the transfer element (4'; 5'), wherein in direction of rotation the decisive second stop area (95) of the second stop slide (92) is positioned in front of the first stop area (94) of the first stop slide (91).

3. Modular selector button in accordance with claim 1, **characterised in that**
4.1 acting as limiting devices, in the case of locking rotational position in relation to the home position, for the direction of rotation concerned:
4.1.2 in the case of a key actuator (2) as handle,
4.1.2.1 and in the case of the key (21) releasable in rotational position: third limiting devices consisting of a third stop (28) stationary in relation to the housing (6) and a third counter stop (48'; 58') on the transfer element (4'; 5'),
4.1.2.2 in contrast to the case of the key (21) being held in the rotational position: fourth limiting devices consisting of a first stop slide (91) to be pushed to lock into the open back of the housing (6) and a fourth counter stop (47; 57) on the transfer element (4'; 5'), wherein, in direction of rotation, the angular separation between the decisive first stop area (94) of the first stop slide (91) and the fourth counter stop (47; 57) is a little smaller than the angular separation between the third limiting devices (28, 48'; 28, 58');
4.2 acting as limiting devices, in the case of non-locking rotational position in relation to the home position, for the direction of rotation concerned: fifth limiting devices consisting, instead of the first stop slide (91), of a second stop slide (92) to be pushed to lock into the housing (6) and the fourth counter stop (47; 57) on the transfer element (4; 4'; 5; 5'), wherein in direction of rotation the decisive second stop area (95) of the second stop slide (92) is positioned in front of the first stop area (94) of the first stop slide (91).

4. Modular selector button in accordance with claim 1, **characterised in that** the second stop slide (92) is shaped like a strip, with its front part being provided with the stop area (95) on the narrow side (98) in relation to the direction of rotation of the handle (10; 11) and having on its back locking devices (93) for locking into the corresponding counter locking devices (64) of the housing (6).

5. Modular selector button in accordance with claim 2 or 3, **characterised in that** the first and second stop slides (91; 92) are shaped like a strip, that their front is provided with the stop area (94; 95) on the narrow side (96; 98) in relation to the direction of rotation of the handle (10; 11; 2) and their back has locking devices (93) for locking into the corresponding counter locking devices (64) of the housing (6) and that the first stop slide (91) opposite the second stop slide (92) is provided in the front with a notch (97) to form the first stop area (94).

6. Modular selector button in accordance with claim 1, **characterised in that** two switch tappets (81) of the same kind are guided, two of the same first and second stops (66; 68) are formed and two of the same counter locking devices (64) are formed for the second stop slides (92), in each case diametrically opposite in the housing (6).

7. Modular selector button in accordance with claim 2, **characterised in that** two of the same switch tappets (81) are arranged, two of the same third stops (28) and two of the same counter locking devices (64) are formed for the first and second stop slides (91; 92), in each case diametrically opposite in the housing (6).

8. Modular selector button in accordance with claim 3, **characterised in that** two of the same switch tappets (81) are arranged, two of the same first, second and third stops (66; 68; 28) are formed and two of the same counter locking devices (64) are formed for the first and second stop slides (91; 92), in each case diametrically opposite in the housing (6).

9. Modular selector button in accordance with one of claims 6 to 8, **characterised in that** a first transfer element (4; 4') is provided for three switch positions, on the back (41) of which element the two index-cam elements (42) are formed and, at offset angle to these, axially protruding counter stops (47) which are symmetrically offset against one another at an acute angle.

10. Modular selector button in accordance with one of the claims 6 to 8, **characterised in that** a second transfer element (5; 5') is provided for two switch positions, on the back (51) of which element the two index-cam elements (52) and the two second, axially protruding counter stops (59) are formed, offset against each other by 180°.

11. Modular selector button in accordance with the foregoing claim, **characterised in that** sixth stop devices of two diametrically opposite fourth stops (70) in the housing (6) and second counter stops (59) are provided for the home position.

12. Modular selector button in accordance with claim 1 or 3, **characterised in that** on the handle designed as toggle (10) or knob (11) or such like, rib segments (12) formed on the back positively lock with slot segments (43; 53) formed on the front of the transfer element (4; 5).

13. Modular selector button in accordance with claim 12, **characterised in that** there exist at least two engaging positions, at offset angles to one another, of the handle (10; 11) vis-à-vis the second transfer element (4; 5).

14. Modular selector button in accordance with claim 1 or 3, **characterised in that** the transfer element (4; 5) is provided with a light opening (45; 55).

15. Modular selector button in accordance with claim 2 or 3, **characterised in that** a cylinder lock (22) of the key actuator (2) is connected non-rotatably with the housing (6) by means of a cover (23), that the strip-like parts (26) on the back of the rotatable lock core (25) engage positively in the front recesses (43'; 53') of the transfer element (4'; 5'), that the third stop (28) is formed on the back of the cylinder lock (22) and the third counter stop (48', 58') is formed on the front of the transfer element (4'; 5').

## Revendications

1. Touche de sélection modulaire pour actionner des éléments de contact, comprenant:
1 un boîtier (6) ;
2 une manette (10), un bouton rotatif (11) ou similaire, servant d'élément de manipulation rotatif;
3 un organe de transmission (4; 5) accouplé de manière solidaire en rotation avec la poignée (10; 11) et agencé dans le boîtier (6), supportant une came de commutation à action axiale ;
4 des moyens de butée comprenant des butées fixes par rapport au boîtier (6) et des contre-butées pouvant tourner avec l'élément de manipulation (10; 11) pour limiter l'angle de rotation de l'élément de manipulation (10; 11);
5 au moins un poussoir de commutation (81) agencé sans rotation dans le boîtier (6) et pouvant être déplacé axialement contre des moyens de ressort (82), coopérant avec la came de commutation, vers l'avant, à travers une face avant à configuration symétrique (86), la came de commutation et la surface avant (86) étant configurées de sorte que lors de l'atteinte d'un angle de rotation déterminé par rapport à la position de repos, l'élément de transmission (4; 5) est encliqueté dans le poussoir de commutation (81) ;
**caractérisé en ce que**
3.1 l'organe de transmission (4; 5) a une forme en disque et supporte sur son côté arrière (41; 51) des éléments de came de commutation à débordement axial (42; 52);
4 .1 les moyens de butée suivants assurent, en présence d'une position de rotation à encliquetage par rapport à la position de repos, la direction de rotation respective :
4.1.1.1 en présence de trois positions de commutation : des premiers éléments de butée d'une première butée (66) dans le boîtier et d'une première contre-butée (14) dans l'élément de manipulation (10; 11);
4.1.1.2 en présence de deux positions de commutation : des deuxièmes moyens de butée d'une deuxième butée (68) dans le boîtier (6) et d'une deuxième contre-butée (59) sur l'organe de transmission (5);
4.2 les moyens de butée suivants assurent la direction de rotation respective en présence d'une position de rotation à balayage par rapport à la position de repos: des cinquièmes moyens de butée d'un deuxième coulisseau de butée (92) pouvant être inséré par encliquetage dans le boîtier (6) et d'une quatrième contre-butée (47; 57) sur l'organe de transmission (4; 5), l'espacement angulaire entre la deuxième surface de butée déterminante (95) du deuxième coulisseau de butée (92) et la quatrième contre-butée (47; 57) est inférieur dans la direction de rotation à l'espacement angulaire entre les premiers et deuxièmes moyens de butée (66, 14; 68, 59).

2. Touche de sélection modulaire pour actionner des éléments de contact, comprenant :
1 un boîtier (6) ;
2 un élément de manipulation rotatif (2);
3 un organe de transmission (4'; 5') accouplé de manière solidaire en rotation avec l'élément de manipulation (2) et agencé dans le boîtier (6), supportant une came de commutation à action axiale;
4 des moyens de butée comprenant des butées fixes par rapport au boîtier (6) et des contre-butées pouvant tourner avec l'élément de manipulation (2) pour limiter l'angle de rotation de l'élément de manipulation (2);
5 au moins un poussoir de commutation (81) agencé sans rotation dans le boîtier (6) et pouvant être déplacé axialement contre des moyens de ressort (82), coopérant avec la came de commutation, vers l'avant, à travers une surface avant à configuration symétrique (86), la came de commutation et la surface avant (86) étant configurées de sorte que lors de l'atteinte d'un angle de rotation déterminé par rapport à la position de repos, l'élément de transmission (4; 5') est encliqueté dans le poussoir de commutation (81);
**caractérisé en ce que**
2.1 l'élément de manipulation est constitué par un organe d'actionnement à clé (2);
3.1 l'organe de transmission (4'; 5') a une forme en disque et supporte sur son côté arrière (41; 51) des éléments de came de commutation à débordement axial (42; 52);
4.1 les moyens de butée suivants assurent, en présence d'une position de rotation à encliquetage par rapport à la position de repos, la direction de rotation respective:
4.1.2.1 lorsque la clé (21) peut être dégagée dans la position de rotation : des troisièmes éléments de butée d'une première butée (28) fixe par rapport au boîtier (6) et d'une troisième contre-butée (48'; 58') sur l'organe de transmission (4; 5');
4.1.2.2 lorsque la clé (21) est retenue dans la position de rotation : des quatrièmes moyens de butée d'un premier coulisseau de butée (91) pouvant être inséré par encliquetage à partir de l'arrière dans le boîtier (6) ouvert sur le côté arrière, et d'une quatrième contre-butée (47; 57) sur l'organe de transmission (4; 5'), l'espacement angulaire entre la première surface de butée déterminante (94) du premier coulisseau de butée (91) et la quatrième contre-butée (47; 57) étant légèrement inférieur dans la direction de rotation à l'espacement angulaire entre les troisièmes moyens de butée (28, 48'; 28, 58');
4.2 les moyens de butée suivants assurent la direction de rotation respective en présence d'une position de rotation à balayage par rapport à la position de repos: des cinquièmes moyens de butée d'un deuxième coulisseau de butée (92) destiné à être inséré par encliquetage dans le boîtier (6) à la place du premier coulisseau de butée (91), et la quatrième contre-butée (47; 57) sur l'organe de transmission (4'; 5'), la deuxième surface de butée déterminante (95) du deuxième coulisseau de butée (92) étant positionnée dans la direction de rotation devant la première surface de butée (94) du premier coulisseau de butée (91).

3. Touche de sélection modulaire selon la revendicaiton 1, **caractérisée en ce que**:
4.1 les moyens de butée suivants servent à assurer la direction de rotation respective en présence d'une position de rotation à encliquetage par rapport à la position de repos :
4.1.2 lorsqu'un dispositif d'actionnement à clé (2) sert d'élément de manipulation,
4.1.2.1 et lorsque la clé (21) peut être dégagée dans la position de rotation: des troisièmes moyens de butée d'une troisième butée (28) fixe par rapport au boîtier (6) et une troisième contre-butée (48'; 58') sur l'organe de transmission (4; 5');
4.1.2.2 lorsque la clé (21) est par contre retenue dans la position de rotation: des quatrièmes moyens de butée d'un premier coulisseau de butée (91) destiné à être inséré par encliquetage à partir de l'arrière dans le boîtier (6) ouvert sur le côté arrière, et une quatrième contre-butée (47; 57) sur l'organe de transmission (4; 5'), l'espacement angulaire entre la première surface de butée déterminante (94) du premier coulisseau de butée (91) et la quatrième contre-butée (47; 57) étant légèrement inférieur dans la direction de rotation à l'espacement angulaire entre les troisièmes moyens de butée (28, 48'; 28, 58');
4.2 les moyens de butée suivants assurent la direction de rotation respective en présence d'une position de rotation à balayage par rapport à la position de repos: des cinquièmes moyens de butée d'un deuxième coulisseau de butée (92) destiné à être inséré par encliquetage dans le boîtier (6) à la place du premier coulisseau de butée (91), et la quatrième contre-butée (47; 57) sur l'organe de transmission (4; 4; 5; 5'), la deuxième surface de butée déterminante (95) du deuxième coulisseau de butée (92) étant positionnée dans la direction de rotation devant la première surface de butée (94) du premier coulisseau de butée (91).

4. Touche de sélection modulaire selon la revendication 1, **caractérisée en ce que** le deuxième coulisseau de butée (92) a une forme en barre, sa partie avant comportant sur le côté étroit (98) par rapport à la direction de rotation de l'élément de manipulation (10; 11) la surface de butée (95) et sa partie arrière comportant des moyens d'encliquetage (93) destinés à s'encliqueter dans des moyens d'encliquetage complémentaires correspondants (64) du boîtier (6).

5. Touche de sélection modulaire selon les revendications 2 ou 3, **caractérisée en ce que** les premier et deuxième coulisseaux de butée (91; 92) ont une forme en barre, leur partie avant comportant sur le côté étroit (96; 98) par rapport à la direction de rotation de l'élément de manipulation (10; 11; 2) la surface de butée (94; 95) et leur partie arrière comportant des moyens d'encliquetage (93) destinés à s'encliqueter dans des moyens d'encliquetage complémentaires correspondants (64) du boîtier (6), le premier coulisseau d'encliquetage (91) comportant une encoche (97) dans sa partie avant par rapport au deuxième coulisseau de butée (92).

6. Touche de sélection modulaire selon la revendication 1, **caractérisée en ce que** deux poussoirs de commutation identiques (81) sont respectivement guidés de manière diamétralement opposés dans le boîtier (6), deux premières et deuxièmes butées (66; 68) identiques y étant formées et deux moyens d'encliquetage complémentaires identiques (64) y étant également formés pour les deuxièmes coulisseaux de butée (92).

7. Touche de sélection modulaire selon la revendication 2, **caractérisée en ce que** deux poussoirs de commutation identiques (81) sont respectivement guidés de manière diamétralement opposée dans le boîtier (6), deux troisièmes butées identiques (28) y étant formées et deux moyens d'encliquetage complémentaires identiques (64) y étant également formés pour les premiers et deuxièmes coulisseaux de butée (91; 92).

8. Touche de sélection modulaire selon la revendication 3, **caractérisée en ce que** deux poussoirs de commutation identiques (81) sont respectivement guidés de manière diamétralement opposée dans le boîtier (6), deux premières et troisièmes butées identiques (66; 68; 28) y étant formées et deux moyens d'encliquetage complémentaires identiques (64) y étant également formés pour les premiers et deuxièmes coulisseaux de butée (91; 92).

9. Touche de sélection modulaire selon l'une des revendications 6 à 8, **caractérisée en ce qu'**un premier organe de transmission (4; 4') est prévu pour trois positions de commutation, le côté arrière correspondant (41) comportant les deux éléments de came de commutation (42), et les deux quatrièmes butées complémentaires à débordement axial (47), à décalage angulaire, avec un décalage mutuel symétrique d'un angle aigu.

10. Touche de sélection modulaire selon l'une des revendications 6 à 8, **caractérisée en ce qu'**un deuxième organe de transmission (5; 5') est prévu pour deux positions de commutation, son côté arrière (51) comportant deux éléments de came de commutation (52), les deux butées complémentaires à débordement axial (59) étant respectivement décalées mutuellement de 180°.

11. Touche de sélection modulaire selon la revendication précédente, **caractérisée en ce que** des sixièmes moyens de butée de deux quatrièmes butées diamétralement opposées (70) dans le boîtier (6) et des deux contre-butées (59) sont prévues pour la position de repos.

12. Touche de sélection modulaire selon les revendications 1 ou 3, **caractérisée en ce que** l'élément de manipulation, ayant la forme d'une manette (10), d'un bouton rotatif (11) ou similaire comporte des segments de nervure (12) formés sur le côté arrière, s'engageant par complémentarité des formes dans des segments fendus (43; 53) agencés sur l'organe de transmission (4; 5).

13. Touche de sélection modulaire selon la revendicaiton 12, **caractérisée en ce qu'**il existe au moins deux positions d'engagement à décalage angulaire de l'élément de manipulation (10; 11) par rapport au deuxième organe de transmission (4; 5).

14. Touche de sélection modulaire selon les revendications 1 ou 3, **caractérisée en ce que** l'élément de transmission (4; 5) comporte une ouverture de passage de la lumière (45; 55).

15. Touche de sélection modulaire selon les revendications 2 ou 3, **caractérisée en ce qu'**une serrure à barillet (22) de l'élément d'actionnement à clé (2) est relié sans rotation avec le boîtier (6) par l'intermédiaire d'une couverture (23), des structures en forme de barre agencées sur le côté arrière (26) s'engageant par complémentarité des formes sur le barillet (25) dans des évidements formés sur le côté avant (43'; 53') de l'organe de transmission (4'; 5'), la troisième butée (28) étant agencée sur le côté arrière de la serrure à barillet (22) et la troisième contre-butée (48'; 58') étant agencée sur le côté avant de l'organe de transmission (4'; 5').
